# FASCICULE DE BREVET EUROPEEN

(11) **EP 0 124 856 B1**
(45) Date de publication et mention de la délivrance du brevet: **06.07.1988**
(21) Numéro de dépôt: 84104892.9
(22) Date de dépôt: 02.05.1984
(51) Int. Cl.: B41J 3/18, B41J 3/20

(54) **Tête d'impression électrostatique**
Elektrostatischer Druckkopf
Electrostatic print head

(30) Priorité: 09.05.1983 FR 8307685
(43) Date de publication de la demande: 14.11.1984
(73) Titulaire: TELIC ALCATEL, F-75008 Paris (FR)
(72) Inventeur: Playe, Patrice, F-78800 Houilles (FR)
(74) Mandataire: Weinmiller, Jürgen

(56) Documents cités:
- EP-A- 0 000 069
- EP-A- 0 000 070
- DE-A- 2 838 241
- DE-A- 3 213 765
- US-A- 4 183 032
- US-A- 4 271 417

## Description

La présente invention porte sur les dispositifs d'impression utilisant une pluralité d'électrodes individuelles alignées pour l'impression d'un support d'enregistrement déplacé devant ces électrodes.

Elle porte plus particulièrement sur une tête d'impression électrostatique au moyen de laquelle on crée progressivement une image électrostatique latente sur le support d'enregistrement, par décharge ionique obtenue en portant les électrodes à haute tension alors que le support d'enregistrement est déplacé devant la tête.

Les électrodes individuelles utilisées dans la tête d'impression sont de dimensions très faibles et sont en nombre élevé pour une ligne de longueur donnée, pour une bonne résolution désirée. Elles seront par exemple au nombre de 1728 pour l'impression d'un support d'enregistrement de format A₄ à 8 points au millimètre.

Dans les réalisations pratiques, pour éviter l'application aux seules électrodes d'une haute tension élevée, nécessaire à la décharge ionique pour l'impression de l'image électrostatique, on associe aux électrodes une contre-électrode également portée à haute tension. Dans ces conditions, la haute tension nécessaire à la décharge ionique sera appliquée à chaque couple électrode contre-électrode, la haute tension appliquée à l'électrode seule, ou à la contre-électrode seule, étant inférieure à la valeur de seuil provoquant cette décharge ionique et ne pouvant donc pas permettre une impression.

En impression électrostatique directe, on utilise un papier spécial, constitué d'une base de papier conductrice recouverte par un dépôt diélectrique de quelques micromètres d'épaisseur, dit papier diélectrique, sur lequel on vient directement imprimer l'image électrostatique latente. L'image latente est ensuite encrée ou développée, au moyen d'une brosse magnétique ou de tout autre moyen de développement, puis l'image développée est fixée par pression ou dans un four.

En impression électrostatique indirecte, on n'utilise plus un papier diélectrique mais un dépôt diélectrique sur un tambour ou un simple film isolant de faible épaisseur, de 10 à 20 ¡.Lm, comme support d'enregistrement intermédiaire et un papier ordinaire, de préférence en feuilles, comme support final. L'image électrostatique latente est créée sur le support intermédiaire, puis encrée par des moyens similaires à ceux utilisés en impression électrostatique directe et l'image encrée est transférée, par pression ou corona par exemple, sur une feuille de papier ordinaire, où elle est fixée.

Ainsi qu'il ressort notamment de l'art antérieur donné dans le document US-A-4183 032, en impression électrostatique directe, compte tenu de la conduction possible à travers la couche conductrice du papier diélectrique utilisé et pour minimiser le nombre de transistors haute tension nécessaires à l'alimentation des électrodes, on divise la totalité des électrodes en groupes identiques d'électrodes, on affecte une contre-électrode indépendante, de longueur sensiblement égale à la longueur d'un groupe d'électrodes, à chacun des groupes d'électrodes et on réalise un circuit de démultiplexage d'alimentation des électrodes en reliant entre elles les électrodes occupant les mêmes rangs dans les différents groupes., Ainsi si la haute tension d'impression a pour valeur V, en appliquant une tension V/2 à la contre-électrode affectée à l'un des groupes d'électrodes, les autres contre-électrodes étant portées au potentiel 0 volt, et successivement une tension, dite d'impression, de -V/2 ou 0 volt, selon que l'on souhaite imprimer un point ou non, aux électrodes des différents groupes, seules les électrodes du groupe auquel est affecté la contre-électrode portée à V/2 pourront réaliser l'impression. L'impression d'une ligne complète sur le support d'enregistrement sera donc réalisée en alimentant séquentiellement les électrodes de rangs différents, en autant de cycles successifs qu'il y a de groupes d'électrodes, et les contre-électrodes respectives, au rythme des cycles précédents.

Un agencement optimal est défini en adoptant, pour une tête d'impression de 1 728 électrodes, 36 groupes de 48 électrodes chacun et donc 36 contre-électrodes ; à cet agencement correspondent 84 commutateurs d'alimentation.

Pour éviter les problèmes d'impression rencontrés entre les électrodes terminales dans chaque groupe et les contre-électrodes adjacentes à celle affectée au groupe concerné, ce document US-A-4183032 enseigne d'utiliser dans de tels systèmes d'impression électrostatique directe un support d'enregistrement autre que le papier diélectrique couramment utilisé. Dans ce support spécial d'enregistrement, la couche conductrice, qui est continue dans le papier diélectrique, se présente fragmentée en autant de segments conducteurs électriquement séparés les uns des autres que de groupes d'électrodes. Chaque segment conducteur est d'une part affecté à l'un des groupes d'électrodes et s'étend en regard de ce groupe et présente d'autre part une portion conductrice qui traverse la base isolante du support pour être mise en contact avec la contre-électrode affectée à ce groupe d'électrodes.

La structure de ce support spécial est en outre améliorée pour éviter des claquages possibles entre les électrodes et les segments conducteurs, ces claquages pouvant résulter des défectuosités dans la couche diélectrique de faible épaisseur. Cette amélioration consiste en une couche résistive interposée entre les segments conducteurs et la couche diélectrique ; la couche résistive recouvre les segments et remplit les intervalles inter- segments pour renforcer leur isolation.

Dans d'autres systèmes d'impression électrostatique directe couramment utilisés, notamment ceux à résolution élevée, tels que celui décrit dans le document US-A-4 271 471, pour éviter des problèmes d'impression rencontrés au niveau des électrodes situées en regard des espaces inter-contre-électrodes, de l'ordre de 0,1 à 0,5 mm, dus à une diminution du champ électrique résultant, malgré la conductivité de la couche conductrice du papier diélectrique, on dispose chaque contre-électrode, qui est en métal et dont la longueur est sensiblement égale à la longueur de chacun des groupes d'électrodes, face à des électrodes appartenant à deux groupes successifs. On utilise alors une contre-électrode de plus que de groupes d'électrodes et l'ensemble des contre-électrodes vient déborder de part et d'autre sur l'ensemble des électrodes, les deux contre-électrodes terminales étant disposées simplement face à une partie des électrodes des deux groupes d'électrodes terminaux. Le circuit de démultiplexage alors utilisé connecte entre elles les électrodes de même rang appartenant aux groupes pairs en un premier réseau et entre elles les électrodes de même rang appartenant aux groupes impairs en un deuxième réseau indépendant, ces réseaux étant raccordés chacun à autant de commutateurs individuels d'alimentation qu'il y a d'électrodes dans chaque groupe et les contre-électrodes raccordées à des commutateurs individuels d'alimentation. L'impression est alors effectuée en appliquant, alternativement sur un réseau et l'autre, la tension d'impression, -V/2 ou 0 volt, aux électrodes de rangs successifs interconnectées entre elles dans leur réseau et en appliquant la tension V/2 simultanément aux deux contre-électrodes successives disposées face à chacun des groupes d'électrodes, de manière à minimiser l'effet de bord dû à l'espace inter-contre-électrodes.

Pour minimiser également les problèmes d'impression dus au faible pas des électrodes, dans les systèmes d'impression à résolution élevée, les électrodes sont agencées en deux rangées identiques et indépendantes, sur chacune desquelles elles sont associées par groupes, ces deux rangées étant décalées l'une de l'autre de la moitié du pas des électrodes sur chacune des rangées. Les contre-électrodes sont alors associées aux électrodes des deux rangées, en débordant de part et d'autre de ces rangées.

Dans les systèmes d'impression électrostatique directe couramment utilisés, les électrodes et les contre-électrodes associées, qui sont placées à proximité de leurs électrodes, peuvent être disposées soit de part et d'autre du papier diélectrique soit du même côté du papier diélectrique, en regard de la face portant le dépôt diélectrique, deux rangées identiques de contre-électrodes étant utilisées dans ce dernier cas qu'il y ait une ou deux rangées d'électrodes, ces deux rangées de contre-électrodes étant disposées de part et d'autre de la rangée ou de l'ensemble des deux rangées d'électrodes et deux contre-électrodes en vis-à-vis étant toujours portées au même potentiel.

Dans les systèmes d'impression électrostatique indirecte, on utilise un ensemble d'électrodes, appelé aussi peigne d'électrodes, identique ou analogue à celui des systèmes d'impression électrostatique directe, appliqué sur une face du film diélectrique constituant le support d'enregistrement intermédiaire auquel est associée une seule contre-électrode appliquée sur l'autre face du film en regard du peigne d'électrodes. L'absence de couche conductrice dans ce support intermédiaire rend impossible l'association de contre-électrodes indépendantes aux électrodes du peigne, l'impression ne pouvant être effectuée entre les contre-électrodes, et rend, en conséquence, impossible l'utilisation d'un circuit de démultiplexage.

La présente invention a pour but de permettre l'utilisation d'un circuit de démultiplexage dans une tête d'impression électrostatique, de manière telle que ladite tête puisse assurer une impression électrostatique directe ou indirecte sur un support d'enregistrement classique.

Ce but est atteint par une tête d'impression telle que définie dans la revendication 1.

Dans un mode de réalisation préférentiel, lesdites pistes conductrices ont chacune une largeur supérieure au pas desdites électrodes le long de leur rangée.

La présente invention est décrite ci-après en regard des dessins ci-annexés donnés à titre d'exemple. Dans ces dessins :
- la figure 1 représente, vue de dessus, une contre-électrode selon l'invention,
- la figure 2 représente la contre-électrode de la figure 1, vue en coupe selon la ligne II-II de la figure 1,
- les figures 3 et 4 sont deux vues en coupe illustrant deux variantes de réalisation de la contre-électrode selon l'invention,
- la figure 5 donne le schéma électrique équivalent d'une tête d'impression électrostatique selon l'invention.

Ainsi qu'il ressortira de la description des figures 1 à 4, la contre-électrode selon l'invention, destinée à être associée à une rangée d'électrodes dans une tête d'impression électrostatique, est. constituée par un matériau résistif dans lequel sont implantées, en étant en bon contact électrique avec le matériau résistif, une pluralité de pistes conductrices. Ces pistes conductrices sont disposées à intervalles réguliers les unes des autres.

Dans les figures 1 et 2, on a désigné la contre-électrode sous la référence générale 1. Cette contre-électrode comporte un substrat isolant 2, tel qu'un substrat rigide ou souple de circuit imprimé, portant sur l'une de ses faces et au voisinage de l'un de ses bords longitudinaux une couche de matériau résistif 3, par exemple tel que ceux utilisés pour la fabrication des résistances de circuits hybrides et pour lesquels le séchage s'effectue à basse température, dans laquelle sont noyées, à pas régulier, les extrémités de pistes conductrices 4 courant, par ailleurs, sur la largeur du substrat 2.

Ces pistes conductrices 4 sont en bon contact avec la couche résistive 3 qu'elles traversent de part en part.

Dans cette réalisation selon les figures 1 et 2, les pistes conductrices 4 sont d'épaisseur moindre que celle de la couche résistive 3.

Dans la variante de réalisation illustrée dans la figure 3 dans laquelle la contre-électrode est désignée sous la référence générale 1', les éléments identiques à ceux des figures 1 et 2 sont désignés par les mêmes références. Cette réalisation diffère de la précédente en ce que les pistes conductrices désignées sous la référence 4' sont, tout au moins dans la couche résistive 3 qui reçoit leurs extrémités, d'épaisseur sensiblement égale à celle de cette couche sur le substrat 2.

Dans la variante de réalisation illustrée dans la figure 4,. la contre-électrode désignée par la référence générale 10 est constituée par un substrat résistif 13, rigide ou souple, portant sur l'une de ses faces des pistes conductrices 14. Ces pistes conductrices 14 courent sur la largeur du substrat, entre ses deux bords longitudinaux. Elles sont en bon contact électrique avec le substrat résistif 13, tout au moins dans une portion longitudinale du substrat 13, par exemple celle le long de l'un de ses bords longitudinaux, dans laquelle elles sont à pas réguliers et constituent avec le substrat la contre-électrode 10, les pistes conductrices 14, en dehors de cette portion, pouvant être isolées du substrat 13 qui les portent par une couche isolante.

Dans ces réalisations selon les figures 1 à 4, le substrat portant la contre-électrode ou constituant avec les pistes conductrices la contre-électrode, permettra ainsi avantageusement le raccordement des pistes conductrices à un connecteur de carte de circuit imprimé (non représenté).

Dans les figures 1 à 4, la contre-électrode selon l'invention a été représentée indépendamment d'une rangée d'électrodes à laquelle elle sera associée dans une tête d'impression électrostatique. On comprendra cependant aisément, notamment au vu de la figure 5, que dans la tête d'impression résultante, le matériau résistif fera face à la rangée d'électrodes. On comprendra, aussi, que le pas des pistes conductrices en contact avec ce matériau résistif sera choisi sensiblement égal à la longueur de chacun des groupes d'électrodes qui seront définis sur la rangée d'électrodes à laquelle la contre-électrode est associée. Dans la tête d'impression, la contre-électrode sera alors montée de préférence, de manière que chaque portion de matériau résistif comprise entre deux pistes conductrices fasse face à un groupe d'électrodes, les pistes conductrices étant réalisées, de préférence, de largeur supérieure au pas des électrodes sur la rangée, par exemple de 4 ou 8 fois ce pas, et venant se positionner, dans la tête, face à des électrodes appartenant à deux groupes consécutifs.

La contre-électrode selon l'invention peut être obtenue en mettant en oeuvre des procédés en tant que tels connus. Ainsi, par exemple, les pistes conductrices seront déposées sur le substrat, soit selon la technologie d'obtention des circuits imprimés, soit par sérigraphie, tandis que le matériau résistif utilisé dans les réalisations des figures 1 à 3 sera déposé sur le substrat et ses pistes conductrices par sérigraphie.

Dans la figure 5, on a représenté le schéma électrique équivalent d'une tête d'impression électrostatique dans laquelle la contre-électrode selon l'invention, telle que la contre-électrode 1 précédente, a été associée à une rangée d'électrodes désignée sous la référence générale 20 que comporte cete tête d'impression.

Sur cette rangée 20, les électrodes individuelles 21 sont disposées à pas régulier et organisées en n groupes identiques notés G, à Gₙ dans chacun desquels elles occupent des rangs successifs notés P₁ à Pₘ. Les électrodes de même rang appartenant aux groupes impairs G₁, G₃ ... sont inter-connectées entre elles. Les électrodes de même rang appartenant aux groupes pairs G₂, G₄ ... sont également inter-connectées entre elles. Ces électrodes de rangs Pₗ à Pₘ sont mises à un potentiel - V/2 ou 0 volt, pour les groupes impairs, par l'intermédiaire d'un premier ensemble de m commutateurs individuels E₁₁ à E₁ₘ et, pour les groupes pairs, par l'intermédiaire d'un second ensemble de m commutateurs individuels E₂₁, à E₂ₘ, indépendant du premier ensemble.

La contre-électrode 1 en matériau résistif comporte n + 1 pistes conductrices régulières associant chaque portion de contre-électrode comprise entre deux pistes successives à l'un des différents groupes d'électrodes au regard duquel elle est placée.

Sur cette contre-électrode résistive, à résistance par unité de longueur, les n + 1 pistes définissent un ensemble de n résistances en série R, à Rₙ affectées individuellement aux groupes d'électrodes G, à Gₙ et disposées en regard de ces groupes, muni de connexions intermédiaires C₂ à Cₙ et de deux connexions terminales C₁ et C_{n + 1} reliées respectivement aux bornes communes des résistances série et aux deux autres bornes des résistances terminales R, et Rₙ. Ces connexions C₁ à C_{n +} sont mises à un potentiel V/2 ou 0 volt au moyen de n + 1 commutateurs individuels CE₁ à CE_{n + 1}.

La valeur de chacune des résistances R₁ à Rₙ sera choisie élevée, de l'ordre de quelques mégohms, afin de limiter la consommation en courant.

Le fonctionnement en impression des électrodes du premier groupe G, de la rangée d'électrodes est obtenu en commutant le potentiel V/2 sur les connexions Ci et C₂, soit aux deux bornes de la résistance R₁, alors que toutes les autres connexions sont mises à 0 volt, et en appliquant le signal d'impression, de valeur - V/2 ou 0 volt selon qu'il doit y avoir impression réelle ou non, successivement aux électrodes de rangs Pₗ à Pₘ des groupes impairs alors que toutes les électrodes des groupes pairs sont mises à 0 volt.

De manière analogue, pour le fonctionnement en impression des électrodes du deuxième groupe G₂, les seules connexions C₂ et C₃ sont mises à V/2 tandis que le signal d'impression sera appliqué successivement aux électrodes de rangs P, à Pₘ des groupes pairs, celles des groupes impairs étant mises à 0 volt.

L'impression par les électrodes de la rangée complète se poursuivra de manière analogue. Elle sera systématiquement obtenue en appliquant successivement le signal d'impression, à ― V/2 ou 0 volt, aux électrodes de rangs P, à Pₘ de, simultanément, tous les groupes impairs ou tous les groupes pairs considérés alternativement, les électrodes des groupes de l'autre parité étant à 0 volt, et le potentiel V/2 aux deux seules connexions reliées directement à la résistance affectée à chacun des groupes d'électrodes successifs. Dans ces conditions, ce sont les résistances affectées aux différents groupes et, par conséquent, leurs deux connexions « encadrant directement chacun des groupes qui réalisent la sélection du seul groupe d'électrodes assurant instantanément l'impression.

Dans l'exemple indiqué ci-avant, par exemple d'impression des électrodes du groupe d'électrodes G₂ pour laquelle les connexions C₂ et C₃ sont portées à V/2, les autres connexions et notamment celles adjacentes C, et C₄ étant à 0 volt, il existe dans les résistances R₁ et R₃ un gradient de potentiel ; l'impression par les électrodes faisant face à ces résistances R₁ et R₃ ne peut cependant pas avoir lieu, les électrodes de ces deux groupes étant à 0 volt.

Dans cette figure 5, on n'a représenté qu'une seule rangée d'électrodes avec une contre-électrode associée. Il est évident, que la tête d'impression pourra comporter plusieurs rangées d'électrodes. La tête d'impression pourra en particulier comporter deux rangées le long de chacune desquelles les électrodes seront réparties en groupes identiques impairs et pairs et dans lesquelles les électrodes seront d'une rangée à l'autre décalées d'un demi-pas d'électrodes de l'une des rangées, avec une contre-électrode unique, analogue à celle illustrée, associée à l'ensemble de l'une et l'autre des deux rangées d'électrodes destinées à être disposées de l'autre côté d'un support d'enregistrement par rapport à cette contre-électrode.

Dans cet agencement, à rangée d'électrodes et contre-électrode selon l'invention associée, l'effet de bord, dû à l'espace inter-contre-électrodes dans les systèmes connus à contre-électrodes multiples indépendantes, n'existe plus.

Le choix de la largeur des pistes conductrices n'est pas critique. En pratique cependant, pour bénéficier de tolérances de positionnement mécanique entre la contre-électrode et la rangée d'électrodes d'une part et permettre une réalisation aisée de résistances R₁ à Rₙ de valeur élevée d'autre part, on adoptera de préférence un agencement où les connexions C, à C_{n + 1} (figure 5) constituées par les pistes conductrices sont de largeur nettement supérieure au pas des électrodes sur leur rangée mais nettement inférieure au pas des groupes d'électrodes, par exemple de 4 à 8 fois le pas des électrodes ou même encore un peu supérieure. La largeur choisie des pistes, qui fait qu'elles débordent sur l'espace entre groupes d'électrodes adjacents, ne joue aucun rôle préjudiciable dans le mode de fonctionnement indiqué, son intérêt réside dans les facilités de réalisation découlant de larges tolérances admissibles. En outre, ces pistes conductrices sont dans la variante illustrée dans la figure 3 d'autant plus larges que le matériau résistif utilisé est sensible à l'abrasion.

Cette contre-électrode qui permet l'utilisation d'un circuit de démultiplexage pour l'alimentation des électrodes individuelles peut équiper indifféremment une tête d'impression électrostatique directe ou indirecte. On notera qu'il sera possible d'adopter des agencements de démultiplexage connus entre électrodes et d'organiser en conséquence la contre-électrode associée aux différents groupes d'électrodes définis qui permet la sélection des électrodes des groupes successifs sur la rangée.

## Revendications

1. Tête d'impression électrostatique comportant au moins une rangée d'électrodes individuelles disposées à pas régulier et organisées en n groupes sur leur rangée, lesdits groupes étant eux-mêmes organisés en ensembles successifs chacun d'au moins deux groupes, et les électrodes, ayant les mêmes positions dans les groupes et appartenant à des groupes ayant les mêmes rangs dans les ensembles, étant interconnectées entre elles, et comportant, en outre, disposé face aux électrodes de chaque rangée, sur au moins la longueur de cette rangée, un agencement de contre-électrodes (1, 1', 10) avec lequel sont en contact n + 1 pistes conductrices (4, 4', 14) disposées à intervallès réguliers sensiblement égaux au pas des groupes d'électrodes de cette rangée et reliés à un système de commutateurs (CE,-CE_{n +1}) commandés par un signal d'impression pour mettre à tension certaines des pistes pour la sélection de l'un des groupes, caractérisée en ce que ledit agencement de contre-électrodes forme une structure continue (1,1', 10) qui est composée de n portions d'un matériau résistif (3, 13) avec lesquelles lesdites n + 1 pistes conductrices (4, 4', 14) sont en contact, chacune desdites portions étant disposée en regard de l'un des groupes d'électrodes (G₁ à Gₙ) et lui étant affectée pour sa sélection parmi les autres groupes, et formant une parmi n résistances électriques (R₁ à Rₙ), sensiblement identiques et montées en série, lesdites pistes constituant les connexions électriques d'accès (Ci à C_{n + 1}) entre elles et aux bornes terminales des deux résistances d'extrémité.

2. Tête d'impression électrostatique selon la revendication 1, caractérisée par le fait qu'elle comporte, en outre, un substrat isolant (2) portant lesdites pistes conductrices (4, 4') partiellement noyées dans ledit matériau résistif (3).

3. Tête d'impression électrostatique selon la revendication 1, caractérisée par le fait qu'elle comporte un substrat résistif (13) formant ledit matériau résistif sur lequel sont formées lesdites pistes conductrices (14) en contact électrique avec le substrat résistif, sur au moins une portion transversale à ces pistes.

4. Tête d'impression électrostatique selon l'une des revendications 1 à 3, caractérisée par le fait que lesdites pistes conductrices constituant les connexions d'accès (C₁ à Cₙ + ₁) aux n résistances (R, à Rₙ) sont chacune de largeur supérieure au pas des électrodes sur leur rangée.

5. Tête d'impression électrostatique selon la revendication 4, caractérisée par le fait que lesdites pistes conductrices débordent sur l'espace entre groupes d'électrodes adjacents et au-delà de chacun des groupes terminaux en ce qui concerne les pistes d'extrémité.

6. Tête d'impression électrostatique selon l'une des revendications 1 à 5, dans laquelle lesdites électrodes ayant les mêmes positions (P₁ à Pₘ) dans les groupes sont interconnectées entre elles dans l'un ou l'autre de deux réseaux, selon qu'elles appartiennent à des groupes pairs ou impairs dans leur rangée, et reliées à des commutateurs individuels (E₁₁ à E₁ₘ, E₂₁ à E₂ₘ) appartenant à deux ensembles de commutateurs chacun, caractérisée par le fait que lesdites connexions d'accès (Ci à C_{n + 1}) aux résistances (R₁ à Rₙ) de la contre-électrode sont reliées à n + 1 commutateurs individuels qui sont commandés par ledit signal d'impression de telle sorte que les deux seules connexions d'accès direct à la résistance affectée au groupe d'électrodes alors commandé en impression sont mises à haute tension.

## Claims

1. An electrostatic print head comprising at least one row of individual electrodes disposed at a regular pitch and organized in n groups per row, the said groups being themselves organized in successive sets of at least two groups each, and the electrodes which are in the same positions within the groups and belong to the groups having the same positions within the sets, being interconnected, and wherein the print head further comprises an arrangement of counter- electrodes (1, 1', 10) disposed facing the electrodes over at least the length of said row, which are in contact with n + 1 conductive tracks (4, 4', 14) disposed at regular intervals substantially equal to the pitch of the groups of electrodes of the respective row and connected to a system of power switches (CE₁-CE_{n +1}) controlled by a print signal for applying voltage to certain tracks for the selection of one of the groups, characterized in that the arrangement of counter-electrodes constitutes a continuous structure (1, 1', 10) composed of n portions of a resistive material (3, 13), with which the n + 1 conductive tracks (4, 4', 14) are in contact, each of said portions being disposed opposite to one of the groups of electrodes (G₁ to Gₙ) and attributed thereto for its selection among the other groups, and forming one among n electrical resistances (R₁ to Rₙ) which are substantially identical, and connected in series, and for which the said tracks constitute electrical access connections (Cₗ to C_{n + 1}) to the end terminals of the two end resistances and to the points between the resistances.

2. An electrostatic print head according to claim 1, characterized in that it further includes an insulating substrate (2) on which said conductive tracks (4, 4') are formed partially embedded in the said resistive material (3).

3. An electrostatic print head according to claim 1, characterized in that it comprises a resistive substrate (13) forming said resistive material on which the said conductive tracks (14) are formed in electrical contact with the resistive substrate over at least a transverse portion of the tracks.

4. An electrostatic print head according to one of claims 1 to 3, characterized in that the conductive tracks constituting the access connections (Cₗ to Cₙ + ₁) to the n resistances (R₁ to Rₙ) are each of greater width than the pitch of the electrodes along their row.

5. An electrostatic print head according to claim 4, characterized in that the conductive tracks overlap the space between adjacent groups of electrodes and that the end tracks overlap beyond the ends of the end groups.

6. An electrostatic print head according to any one of claims 1 to 5, in which the electrodes in the same positions (P₁ to Pₘ) in the groups are interconnected in one or other of two networks depending on whether they belong to an even group or to an odd group in their row, and each connected to individual switches (E₁₁ to E₁ₘ, E₂₁ to E₂ₘ) belong to two sets of switches, characterized in that the access connections (C₁ to C_{n + 1}) to the resistances (R₁ to Rₙ) of the counter-electrode are connected to n + 1 individual switches, which are controlled by the print signal in such a way that the two sole direct access connections to the resistance attributed to the group of electrodes being controlled for printing are connected to high voltage.

## Patentansprüche

1. Elektrostatischer Druckkopf mit mindestens einer Reihe von Einzelelektroden, die in regelmäßigen Abständen angeordnet und in ihrer Reihe in n Gruppen gegliedert sind, wobei die Gruppen ihrerseits in aufeinanderfolgende Sätze von jeweils mindestens zwei Gruppen gegliedert sind, und diejenigen Elektroden, welche die gleiche Positionen in den Gruppen besitzen und Gruppen angehören, die den gleiche Rang in den Sätzen aufweisen, miteinander verbunden sind, und daß der Druckkopf weiter eine Anordnung von Gegenelektroden (1, 1', 10) besitzt, welche gegenüber den Elektroden jeder Reihe und mindestens über die Länge dieser Reihe angeordnet sind und mit denen n + 1 leitende Bahnen (4, 4', 14) in Kontakt stehen, die in regelmäßigen Intervallen angeordnet sind, welche im wesentlichem dem Abstand der Elektrodengruppen dieser Reihe entsprechen und an ein System von Schaltern (CE2₁-CE_{n +1}) angeschlossen sind, das von einem Drucksignal gesteuert wird, um n bestimmte Bahnen zur Auswahl einer Gruppe unter Spannung zu setzen, dadurch gekennzeichnet, daß die Anordnung der Gegenelektroden eine durchgehende Struktur (1, 1', 10) bildet, die aus n Abschnitten eines.Wider- standsmaterials (3, 13) besteht, welche mit den n + 1 leitenden Bahnen (4, 4', 14) in Kontakt stehen, wobei jeder Abschnitt einer Elektrodengruppe (G₁ bis Gₙ) gegenübersteht sowie derselben zu deren Wahl gegenüber anderen Gruppen zugeordnet ist und einen von n elektrischen Widerständen (R₁ bis Rₙ) bildet, die im wesentlichen einander gleich und in Reihe geschaltet sind, und daß die Bahnen die elektrischen Zugangsverbindungen (C₁ bis Cn +1) zwischen ihnen und zu den Anschlüssen der beiden Widerstände an den Enden bilden.

2. Elektrostatischer Druckkopf nach Anspruch 1, dadurch gekennzeichnet, daß er weiter ein isolierendes Substrat (2) besitzt, welches die isolierenden Bahnen (4, 4') trägt, die teilweise in das Widerstandsmaterial (3) eingebettet sind.

3. Elektrostatischer Druckkopf nach Anspruch 1, dadurch gekennzeichnet, daß er ein Widerstandssubstrat (13) besitzt, welches das genannte Widerstandsmaterial darstellt und auf dem die mit dem Widerstandssubstrat in elektrischer Verbindung stehenden leitenden Bahnen (14) über wenigstens einen zu den Bahnen quer verlaufenden Abschnitt gebildet sind.

4. Elektrostatischer Druckkopf nach einem der Ansprüche 1 bis 3, dadurch gekennzeichnet, daß die leitenden Bahnen, welche die Zugangsverbindungen (C₁ bis C_{n + 1)} zu n Widerständen (R₁ bis Rₙ) bilden, jeweils eine Breite besitzen, die größer als der Abstand der Elektroden in ihrer Reihe ist.

5. Elektrostatischer Druckkopf nach Anspruch 4, dadurch gekennzeichnet, daß die leitenden Bahnen in den Raum zwischen benachbarten Elektrodengruppen übergreifen, und, was die Bahnen an den Enden betrifft, über die Gruppen an den Enden hinausgehen.

6. Elektrostatischer Druckkopf nach einem der Ansprüche 1 bis 5, in welchem die Elektroden mit den gleichen Positionen (P₁ bis Pₘ) in den Gruppen in dem einen oder anderen von zwei Netzen, je nachdem, ob sie einer paarigen oder unpaarigen Gruppe in ihrer Reihe angehören, miteinander verbunden und an Einzelschalter (E₁₁ bis E₁ₘ, E₂₁ bis E₂ₘ) angeschlossen sind, von denen jeder zwei Schaltersätzen angehört, dadurch gekennzeichnet, daß die Zugangsverbindungen (C₁ bis C_{n + 1}) zu den Widerständen (R, bis Rₙ) der Gegenelektrode an n + 1 Einzelschalter angeschlossen sind, welche von einem Drucksignal so gesteuert werden, daß nur die beiden direkten Zugangsverbindungen zu dem betroffenen Widerstand in der vom Drucksignal angesteuerten Elektrodengruppe unter Hochspannung gesetzt werden.
